# EUROPÄISCHE PATENTANMELDUNG

(11) **EP 4 650 125 A1**
(43) Veröffentlichungstag der Anmeldung: **19.11.2025**
(21) Anmeldenummer: 24176687.2
(22) Anmeldetag: 17.05.2024
(51) Int. Cl.: B26D 3/08, B26D 7/26, B26F 1/44, B26D 7/20

(54) **STANZWERKZEUG**

(71) Anmelder: Rohrer Tools AG, 4313 Moehlin (CH)
(72) Erfinder: LAUTZ, Carsten, CH-6644 Orselina (CH)
(74) Vertreter: Patentanwälte Magenbauer & Kollegen Partnerschaft mbB

(57) **Zusammenfassung**

Die Erfindung betrifft ein Stanzwerkzeug (11) zum Perforieren von Folienelementen (12), mit einer Stanzstempeleinheit (13), die mehrere Messerträger (37) aufweist, an denen jeweils ein einen sich zu einer Schneidkante (25) hin verjüngenden Schneidkeil (24) aufweisendes Stanzmesser (20) befestigt ist, und mit einer der Stanzstempeleinheit (13) zugeordneten, dieser gegenüberliegenden Matrize (14) zur Aufnahme des zu bearbeitenden Folienelements (12), wobei die Matrize (14) mehrere Matrizenkavitäten (29) aufweist, die jeweils einem der Stanzmesser (20) zugeordnet sind, wobei zwischen benachbarten Matrizenkavitäten (20) gegenüber den Matrizenkavitäten (20) erhöht ausgebildete Matrizenbrücken (31) ausgebildet sind, derart, dass zwischen Matrizenkavität (29) und Matrizenbrücke (31) eine eine Matrizenkante (31) aufweisende Matrizenstufe (32) ausgebildet ist, wobei eine wenigstens ein Ausrichtelement (34) ausweisende Ausrichteinrichtung (33) vorgesehen ist, mit der Schneidkante (25) und Matrizenkante (31) in einer senkrecht zur Hubrichtung (15) und senkrecht zur Breitenrichtung (28) ausgerichteten Tiefenrichtung (35) mit einem Versatz (z) versetzt zueinander ausrichtbar oder ausgerichtet sind, derart, dass die Schneidkante (25) oberhalb der Matrizenbrücke (30) angeordnet ist und beim Stanzhub auf das zu bearbeitende Folienelement (12) im Bereich der Matrizenbrücke (30) trifft.

## Beschreibung

Die Erfindung betrifft ein Stanzwerkzeug zum Perforieren von Folienelementen, mit einer Stanzstempeleinheit, die mehrere Messerträger aufweist, an denen jeweils ein einen sich zu einer Schneidkante hin verjüngenden Schneidkeil aufweisendes Stanzmesser befestigt ist, und mit einer der Stanzstempeleinheit zugeordneten, dieser gegenüberliegenden Matrize zur Aufnahme des zu bearbeitenden Folienelementes, wobei die Matrize mehrere Matrizenkavitäten aufweist, die jeweils einem der Stanzmesser zugeordnet sind, wobei zwischen benachbarten Matrizenkavitäten gegenüber den Matrizenkavitäten erhöht ausgebildete Matrizenbrücken ausgebildet sind, derart, dass zwischen Matrizenkavität und Matrizenbrücke eine eine Matrizenkante aufweisende Matrizenstufe ausgebildet ist, und wobei die Stanzstempeleinheit gegenüber der Matrize bei einem in einer Hubrichtung erfolgenden Stanzhub zwischen einer Ausgangsposition und einer Bearbeitungsposition relativ beweglich gelagert ist, wobei die Schneidkeile der Stanzmesser in der Bearbeitungsposition in das zu bearbeitende Folienelement eintauchen und entlang einer in einer senkrecht zur Hubrichtung ausgerichteten Breitenrichtung verlaufenden Kantenlänge der Schneidkante eine Perforationslinie im Folienelement erzeugen.

Derartige Stanzwerkzeuge sind bereits seit langem bekannt. Aufgabe solcher Stanzwerkzeuge ist es, großflächige aus Kunststoff bestehende Folienelemente, bei denen es sich beispielsweise um eine zweidimensionale großflächige Folie oder um ein dreidimensionales Folienelement handeln kann zu schneiden. Solche dreidimensionalen Folienelemente können beispielsweise Joghurt-Becher sein, die nach der Herstellung auf bestimmte Weise zu konfektionieren sind, beispielsweise zu vereinzeln oder in bestimmten, beispielsweise Vierer-, Sechser- oder Achter-Gruppen auszuschneiden. Wichtige Komponenten solcher Stanzwerkzeuge sind Stanzmesser, die beim Eintauchen in das Folienelement eine Schnittlinie oder eine Perforationslinie erzeugen.

Herkömmliche Stanzwerkzeuge, insbesondere deren Stanzprinzip sind dazu eingerichtet, insbesondere polystyrol-basierte Folienelemente zu bearbeiten. Aus Umweltschutzgründen werden derartige polystyrol-basierte Folienelemente zunehmend durch andere kunststoffbasierte Folienelemente ersetzt, beispielsweise PET-basierte, PLA-basierte, PP-basierte Folienelemente. Insbesondere PET-basierte Folienelemente sind jedoch im Vergleich zu polystyrol-basierten Folienelementen zäher.

Ferner ist es ein Problem, dass nicht sämtliche derartige kunststoffbasierte Folienelemente, insbesondere PET-Materialien prozesssicher trennbar sind. Bei der Einbringung von Perforationslinien in das zu bearbeitende PET-Folienelement können die Perforationslinien nach der Trennung sehr rau sein. Dies ist nicht akzeptabel, da es dadurch möglicherweise zu Schnittverletzungen des Anwenders kommen kann. Ferner kann es vorkommen, dass während des Brechvorgangs von insbesondere als Mehrfach-Gruppen ausgebildeten Bechern, die Becher noch lokal zusammenhängen, also nicht vollständig getrennt sind.

Aufgabe der Erfindung ist es daher, ein Stanzwerkzeug der eingangs erwähnten Art zu schaffen, bei dem die Bearbeitung kunststoffbasierter Folienelemente, insbesondere solcher, die aus thermoplastischem Kunststoff bestehen, gegenüber herkömmlichen Stanzwerkzeugen prozesssicherer ist.

Diese Aufgabe wird durch ein Stanzwerkzeug mit den Merkmalen des unabhängigen Anspruches 1 gelöst. Weiterbildungen der Erfindung sind in den Unteransprüchen dargestellt.

Das erfindungsgemäße Stanzwerkzeug zeichnet sich dadurch aus, dass eine wenigstens ein Ausrichtelement aufweisende Ausrichteinrichtung vorgesehen ist, mit der Schneidkante und Matrizenkante in einer senkrecht zur Hubrichtung und senkrecht zur Breitenrichtung ausgerichteten Tiefenrichtung mit einem Versatz (z) versetzt zueinander ausrichtbar oder ausgerichtet sind, derart, dass die Schneidkante oberhalb der Matrizenbrücke angeordnet ist und beim Stanzhub auf das zu bearbeitende Folienelement im Bereich der Matrizenbrücke trifft.

Im Vergleich zu herkömmlichen Stanzwerkzeugen werden Stanzmesser und Matrize also insbesondere Schneidkanten des Stanzmessers und Matrizenkante nicht auf "Null" abgestimmt, sondern die Schneidkante des Stanzmessers ist ein Stück weit gegenüber der Matrizenkante zurückversetzt, so dass das Stanzmesser beim Stanzhub auf das zu bearbeitende Folienelement im Bereich der Matrizenbrücke trifft. Dies führt beim partialen Eindringen des Stanzmessers in die Folie zu einem Druck an der Folien-Unterseite gegen die Matrizenbrücke, wodurch dieser "Versatzbereich" der Folie gequetscht wird. Dieser Quetsch-Druck schädigt den unteren, noch nicht getrennten Teil der Folie, was beim anschließenden Trennen durch den Anwender zu einem sauberen, ggf. von einem "Knackeffekt" begleiteten Trennvorgang führt. Eine derartige Ausgestaltung durch den Versatz zwischen der Schneidkante und der Matrizenkante ist relativ einfach ohne zusätzliche, insbesondere an der Matrite angeordnete Schnittteile durchzuführen. Die Justage der Stanzmesser für eine optimale Perforationslinie ist einfach. Damit funktioniert der Stanzprozess stabil über eine lange Prozesszeit. Die Perforationslinie ist glatt und sauber ausgeführt. Die Stabilität der Bechergebinde entlang der (nicht getrennten) Perforationslinie ist hoch. Ferner ist die Stabilität der Bechergebinde sowie der Perforationslinie präzise einstellbar.

Bei den zu bearbeitenden Folienelementen handelt es sich bevorzugt um kunststoffbasierte Folienelemente, beispielsweise PET-Folienelemente. Mit der Erfindung ist es jedoch auch möglich, papierbasierte Folienelemente zu bearbeiten, beispielsweise Pappschalen-Gebinde. Die Folienelemente können auch Verbundmaterialen sein, beispielsweise ein Papier-Kunststoff-Verbundmaterial.

Bei einer Weiterbildung der Erfindung ist die Ausrichteinrichtung derart ausgebildet, dass die Lage der Schneidkante gegenüber der positionsfesten Matrizenkante ausrichtbar oder ausgerichtet ist. Dies hat den Vorteil, dass lediglich eine Justierung des Stanzmessers zur Einstellung des Versatzes notwendig ist, während an der Matrize keine Anpassungen notwendig sind.

Zweckmäßigerweise ist die Schneidkante der Stanzmesser jeweils über ihre Kantenlänge lückenlos konturiert. Dadurch kann eine Perforationslinie erzeugt werden, die über die gesamte Schnittlänge eine einheitliche Schnitttiefe aufweist. Es sind jedoch auch andere Konturen der Stanzmesser einsetzbar.

Zweckmäßigerweise kann der Versatz zwischen der Schneidkante und der Matrizenkante relativ gering ausfallen, beispielsweise im Bericht von 0,1 mm bis 0,5 mm liegen.

Bei einer Weiterbildung der Erfindung weist der Schneidkeil des Stanzmessers eine schräg zur Höhenrichtung ausgerichtete erste Keilfläche und eine parallel zur Höhenrichtung verlaufende zweite Keilfläche auf, die gemeinsam einen Schneidwinkel definieren.

In besonders bevorzugter Weise liegt der Schneidwinkel im Bereich von 20° bis 30°, beträgt beispielsweise ungefähr 25°. Durch den relativ kleinen Schneidwinkel, also dem gegenüber dem Stand der Technik spitzeren Winkel wird erreicht, dass das Folienelement im oberen, angeschnittenen Bereich durch eine dünne Linie separiert ist. Die dünne Linie führt dazu, dass beim Biegen insbesondere von Bechergebinden zueinander die oberen getrennten Bereiche der gegenüberliegenden Folienelemente schon frühzeitig aneinanderstoßen, so dass es zu einer Art Hebeleffekt kommt, der dafür sorgt, dass der darunterliegende, nicht geschnittene Bereich der Folie einem Zug-Stress ausgesetzt wird, was letztendlich zur gewollten Trennung der aneinanderhängenden Becher führt.

Bei einer Weiterbildung der Erfindung ist das Stanzmesser an einer Sitzfläche eines Messersitzes des Messerträgers mittels Befestigungsmitteln befestigt, wobei zwischen der Sitzfläche und dem Stanzmesser wenigstens eines der Ausrichtelemente angeordnet ist. Vorzugsweise wird die aus dem Stand der Technik bekannte Ausrichtung bzw. Abstimmung auf "Null", d. h. eine fluchtende Ausrichtung von Schneidkante und Matrizenkante mit Hilfe der Ausrichtelemente erzielt. In der Regel ist dabei die Sitzfläche des Messerträgers der Matrizenkavität zugewandt, wodurch der Versatz in diesem Fall durch im Vergleich zur "Nullabstimmung" schmalere Ausrichtelemente oder Weglassung wenigstens eines der Ausrichtelemente erzielt wird.

In besonders bevorzugter Weise ist das wenigstens eine Ausrichtelement als Ausrichtscheibe ausgebildet.

Die Erfindung betrifft ferner ein Verfahren zum Perforieren von Folienelementen unter Verwendung eines Stanzwerkzeugs, insbesondere Stanzwerkzeugs nach einem der Ansprüche 1 bis 9, wobei das Stanzwerkzeug eine Stanzstempeleinheit mit mehreren Messerträgern aufweist, an denen jeweils ein einen sich zu einer Schneidkante hin verjüngenden Schneidkeil aufweisendes Stanzmesser befestigt ist, und mit einer der Stanzstempeleinheit zugeordneten, dieser gegenüberliegenden Matrize zur Aufnahme des zu bearbeitenden Folienelementes, wobei die Matrize mehrere Matrizenkavitäten aufweist, die jeweils einem der Stanzmesser zugeordnet sind, wobei zwischen benachbarten Matrizenkavitäten gegenüber den Matrizenkavitäten erhöht ausgebildete Matrizenbrücken ausgebildet sind, derart, dass zwischen Matrizenkavität und Matrizenbrücke eine eine Matrizenkante aufweisende Matrizenstufe ausgebildet ist, wobei das Verfahren folgende Schritte aufweist:
- Einbringen des zu bearbeitenden Folienelementes in das Stanzwerkzeug, in dem das Folienelement auf die Matrize gelegt und dort positioniert wird,
- Ausrichten von Schneidkante und Matrizenkante mittels einer wenigstens ein Ausrichtelement aufweisenden Ausrichteinrichtung in einer senkrecht zur Hubrichtung und senkrecht zur Breitenrichtung ausgerichteten Tiefenrichtung zur Einstellung eines Versatzes zwischen Schneidkante und Matrizenkante,
- Durchführen eines Stanzhubs, in dem die Stanzstempeleinheit gegenüber der Matrize zwischen einer Ausgangsposition und einer Bearbeitungsposition verlagert wird, wobei die Schneidkeile der Stanzmesser in der Bearbeitungsposition in das zu bearbeitende Folienelement im Bereich der Matrizenbrücke eintauchen und entlang einer in einer senkrecht zur Hubrichtung ausgerichteten Breitenrichtung verlaufenden Kantenlänge der Schneidkante eine Perforationslinie im Folienelement erzeugen.

Ein bevorzugtes Ausführungsbeispiel der Erfindung ist in der Zeichnung dargestellt und wir im Folgenden näher erläutert. In der Zeichnung zeigen:
- Figur 1: eine perspektivische Darstellung eines bevorzugten Ausführungsbeispiels des erfindungsgemäßen Stanzwerkzeugs,
- Figur 2: eine vergrößerte Darstellung eines Teilbereichs der Stanzstempeleinheit von Figur 1 mit Stanzmesser und Matrize ohne eingelegtes Folienelement,
- Figur 3: der Teilbereich der Stanzstempeleinheit von Figur 2 mit eingelegtem Folienelement,
- Figur 4: eine nochmals vergrößerte Darstellung des Teilbereichs aus Figur 3, mit einem Schnitt entlang der Linie IV-IV in Figur 3 und
- Figur 5: eine schematische Darstellung von Stanzmesser und Matrize mit dem Versatz zwischen Schneidkante und Matrizenkante.

Die Figuren 1 bis 5 zeigen ein bevorzugtes Ausführungsbeispiel des erfindungsgemäßen Stanzwerkzeugs 11 zum Schneiden von kunststoffbasierten Folienelementen 12.

Das erfindungsgemäße Stanzwerkzeug 11 wird im Folgenden beispielhaft anhand der Bearbeitung eines dreidimensionalen PET-basierten Folienelementes 12 beschrieben, bei dem es sich beispielsweise um Joghurt-Becher handeln kann. Selbstverständlich ist es möglich, mit dem erfindungsgemäßen Stanzwerkzeug 11 auch andere kunststoffbasierte Folienelemente zu schneiden bzw. zu konfektionieren, beispielsweise zweidimensionale Kunststofffolien.

Ziel bei der Stanzbearbeitung der kunststoff-/ insbesondere PET-basierten Folienelemente 12 ist die Konfektionierung der Folienelemente 12 aus einem endlosen Rohstrang zu einzelnen Gruppen oder Einzelelementen.

Wie insbesondere in Figur 1 gezeigt, weist das Stanzwerkzeug 11 eine Stanzstempeleinheit 13 auf, die den beweglichen Teil des Stanzwerkzeugs 11 bildet. Der Stanzstempeleinheit 13 gegenüberliegend ist eine Matrize 14 zur Aufnahme des zu bearbeitenden Folienelementes angeordnet, wobei die Stanzstempeleinheit 13 gegenüber der Matrize 14 bei einem in einer Hubrichtung 15 bzw. Schneidrichtung erfolgenden Stanzhub zwischen einer Ausgangsposition 16 (Figur 1) und einer Bearbeitungsposition 17 (Figuren 4 und 5) relativ beweglich gelagert ist.

Wie in Figur 1 beispielhaft gezeigt, besitzt die Stanzstempeleinheit 13 eine Grundplatte 18, die beispielhaft in rechteckiger Form dargestellt ist. An der Grundplatte 18 sind mehrere Funktionskomponenten der Stanzstempeleinheit 13 befestigt.

Zu den Funktionskomponenten zählen mehrere Stanzmessermodule 19, die jeweils wenigstens ein Stanzmesser 20 aufweisen, das an einem nicht dargestellten Messerträger 37 beispielsweise höhenverstellbar gelagert ist, wobei der Messerträger 37 über einen Basiskörper 21 mit der Grundplatte 18 verbunden ist. Die Stanzmesser 20 sind jeweils mittels Befestigungsmitteln lösbar an einem zugeordneten Messersitz (nicht dargestellt) des Messerträgers 37 befestigt.

Als Befestigungsmittel sind beispielhaft Befestigungsschrauben (nicht dargestellt) verwendet, die zugeordnete Durchgangslöcher 22 (Figur 1) im Stanzmesser 20 durchsetzen und in zugeordnete Ausnehmungen (nicht dargestellt) in einem Lagerabschnitt des Messerträgers 37 versenkt sind.

Wie insbesondere in Figur 1 gezeigt, besitzt das Stanzmesser 20 einen Lager- oder Klemmabschnitt 23, über den das Stanzmesser mit Hilfe der Durchgangslöcher 22 und den Befestigungsschrauben am zugeordneten Messersitz des Messerträgers 37 befestigt ist.

An den Klemmabschnitt 23 schließt sich entlang der Hubrichtung 15 ein Schneidkeil 24 an, an dessen unterem Ende eine Schneidkante 25 ausgebildet ist.

Wie insbesondere in Figur 5 gezeigt, besitzt der Schneidkeil 24 einer der Matrize 14 zugewandte erste Keilfläche 26 und eine schräg zur ersten Keilfläche 26 ausgerichtete, der Matrize 14 zugewandte, zweckmäßigerweise parallel zur Hubrichtung 15 ausgerichtete zweite Keilfläche 27, wobei erste Keilfläche 26 und zweite Keilfläche 27 gemeinsam einen Schneidwinkel α definieren.

Wie bereits erwähnt, ist die Stanzstempeleinheit 13 gegenüber der Matrize 14 bei einem in der Hubrichtung 15 erfolgenden Stanzhub zwischen der Ausgangsposition 16 und der Bearbeitungsposition 17 relativ beweglich gelagert, wobei die Schneidkeile 24 der Stanzmesser 20 in der Bearbeitungsposition 17 in das zu bearbeitende Folienelement 12, also im Beispielsfall dem PET-Bechergebinde, eintauchen und entlang einer in einer senkrecht zur Hubrichtung 15 ausgerichteten Breitenrichtung 28 verlaufenden Kantenlänge der Schneidkante 25 eine Schnittlinie oder Perforationslinie im Folienelement 12 erzeugen.

Als Gegenstück zur der in Hubrichtung bewegbaren Stanzstempeleinheit 13 dient die Matrize 14, die in der Regel positionsfest angeordnet ist.

Die Matrize 14 weist, wie insbesondere in Figur 1 gezeigt, mehrere Matrizenkavitäten 29 auf, die jeweils einem der Stanzmesser 20 zugeordnet sind, wobei zwischen benachbarten Matrizenkavitäten 29 gegenüber den Matrizenkavitäten 29 erhöht ausgebildete Matrizenbrücken 30 ausgebildet sind, derart, dass zwischen Matrizenkavität 29 und Matrizenbrücke 30 eine eine Matrizenkante 31 aufweisende Matrizenstufe 32 ausgebildet ist. Bei der Matrizenkante 31 handelt es sich um die obere Matrizenkante, da die Matrize 14 zusätzlich noch eine am Übergang zwischen der Matrizenstufe 32 und dem Boden der Matrizenkavität ausgebildete untere Matrizenkante aufweist, die jedoch für die Erfindung von untergeordneter Relevanz ist.

Ein wesentliches Element der Erfindung ist eine Ausrichteinrichtung 33, die wenigstens ein Ausrichtelement 34 (Figur 5) aufweist, wobei mittels der Ausrichteinrichtung 33 Schneidkante 25 und Matrizenkante 31 in einer senkrecht zur Hubrichtung 15 und senkrecht zur Breitenrichtung 28 ausgerichteten Tiefenrichtung 35 mit einem Versatz z versetzt zueinander ausgerichtet werden können, derart, dass die Schneidkante 25 oberhalb der Matrizenbrücke 30 angeordnet ist und beim Stanzhub auf das zu bearbeitende Folienelement im Bereich der Matrizenbrücke 30 trifft.

Wie bereits erwähnt und schematisch in Figur 5 gezeigt, sind die Stanzmesser 20 jeweils an einer zugeordneten Sitzfläche 36 des Messersitzes des Messerträgers 37 befestigt, wobei zwischen der Sitzfläche und der dieser zugeordneten Außenfläche 38 des Klemmabschnitts 23 wenigstens ein Ausrichtelement 34, das auch als Abstimmelement bezeichnet werden könnte, angeordnet und dort befestigt ist.

Zweckmäßigerweise sind die Ausrichtelemente 34 als Ausrichtscheiben ausgebildet. Beispielhaft sind in Figur 5 zwei nebeneinander angeordnete Ausrichtelemente 34 gezeigt.

Der Versatz ist relativ gering und kann im Bereich von 0,1 mm bis 0,5 mm liegen.

Wie ferner in Figur 5 gezeigt, beträgt der Schneidwinkel, der durch die erste und die zweite Keilfläche 26, 27 gebildet wird ungefähr 25°. Dadurch ist die Erzeugung einer relativ dünnen Perforationslinie möglich.

Das erfindungsgemäße Verfahren zum Perforieren von Folienelementen 12 unter Verwendung des erfindungsgemäßen Stanzwerkzeugs 11 läuft nachfolgenden Schritten ab:
Zunächst befindet sich die Stanzstempeleinheit 13 in der angehobenen Ausgangsposition 16. Je nach Konfektionierungsaufgabe werden dann Gruppen von Stanzmessern 20 angeordnet, so dass beispielsweise eine Vierer-Gruppierung, beispielsweise Vierer-Joghurt-Becher oder auch andere Gruppierungen aus dem zu bearbeitenden Folienelement 12 ausgeschnitten werden können.

Das zu bearbeitende Folienelement 12, insbesondere das PET-basierte Folienelement 12 wird in das Stanzwerkzeug 11 eingebracht, in dem das Folienelement 12 auf die Matrize 14 gelegt und dort positioniert wird.

Vor dem Durchführen des Stanzhubs werden Schneidkante 25 und Matrizenkante 31 zueinander ausgerichtet, in dem wenigstens ein Ausrichtelement 34, insbesondere Ausrichtscheibe zwischen die Sitzfläche und der zugeordneten Außenfläche 38 der zugeordneten Stanzmesser 20 als eine Art Zwischenstück eingebracht und dort befestigt wird. Dadurch entsteht in einer senkrecht zur Hubrichtung 15 und senkrecht zur Breitenrichtung 28 ausgerichteten Tiefenrichtung 35 ein Versatz z zwischen Schneidkante 25 und Matrizenkante 31.

Nach der Justierung von Schneidkante 25 und Matrizenkante 31 werden Stanzstempeleinheit 13 und Matrize 14 relativ zueinander bewegt, insbesondere indem die Stanzstempeleinheit 13 abwärts in Richtung Matrize 14 bewegt wird.

Der Schneidkeil 24 und hier insbesondere die Schneidkante 25 kommt mit der Oberseite des zu bearbeitenden Folienelements 12 in Kontakt und zwar im Bereich der Matrizenbrücke 30 und die Schneidkanten 25 der Stanzmesser 20 erzeugen jeweils in Folge des relativ geringen Schneidwinkels dünne- Schnitt- bzw. Perforationslinien im Folienelement 12. Der unterhalb der Schnitt- bzw. Perforationslinie liegende, auf der Matrizenbrücke 30 liegende nicht geschnittene Bereich des Folienelementes 12 wird dabei gequetscht, wobei dieser Quetsch-Druck den unteren, noch nicht getrennten Teil des Folienelementes 12 schädigt, was insbesondere bei zähen PET-basierten Folienelementen 12 das Trennen an der Schnitt- bzw. Perforationslinie durch den Anwender erleichtert, wobei diese Trennung insbesondere mit einem "Knackeffekt" begleitet wird.

Ein zusätzlicher positiver Effekt für die Trennung der Foliengebinde sorgt die mit dem relativ spitzen Winkel des Schneidkeils erzeugte dünne Linie, da beim Biegen der Bechergebinde aufeinander zu nach oben die oben getrennten Bereiche der gegenüberliegenden Folienelemente schon frühzeitig aneinanderstoßen, wobei es zu einer Art Hebel kommt der dafür sorgt, dass der darunterliegende, nicht geschnittene Bereich der Folie einem Zug-Stress ausgesetzt wird, was letztendlich zur gewollten Trennung der Bechergebinde führt.

## Patentansprüche

1. Stanzwerkzeug zum Perforieren von Folienelementen (12), mit einer Stanzstempeleinheit (13), die mehrere Messerträger (37) aufweist, an denen jeweils ein einen sich zu einer Schneidkante (25) hin verjüngenden Schneidkeil (24) aufweisendes Stanzmesser (20) befestigt ist, und mit einer der Stanzstempeleinheit (13) zugeordneten, dieser gegenüberliegenden Matrize (14) zur Aufnahme des zu bearbeitenden Folienelements (12), wobei die Matrize (14) mehrere Matrizenkavitäten (29) aufweist, die jeweils einem der Stanzmesser (20) zugeordnet sind, wobei zwischen benachbarten Matrizenkavitäten (20) gegenüber den Matrizenkavitäten (20) erhöht ausgebildete Matrizenbrücken (31) ausgebildet sind, derart, dass zwischen Matrizenkavität (29) und Matrizenbrücke (31) eine eine Matrizenkante (31) aufweisende Matrizenstufe (32) ausgebildet ist, und wobei die Stanzstempeleinheit (13) gegenüber der Matrize (14) bei einem in einer Hubrichtung (15) erfolgenden Stanzhub zwischen einer Ausgangsposition (16) und einer Bearbeitungsposition (17) relativ beweglich gelagert ist, wobei die Schneidkeile (24) der Stanzmesser (20) in der Bearbeitungsposition (17) in das zu bearbeitende Folienelement (12) eintauchen und entlang einer in einer senkrecht zur Hubrichtung (15) ausgerichteten Breitenrichtung (28) verlaufenden Kantenlänge der Schneidkante (25) eine Perforationslinie im Folienelement (12) erzeugen, **gekennzeichnet durch** eine wenigstens ein Ausrichtelement (34) ausweisende Ausrichteinrichtung (33), mit der Schneidkante (25) und Matrizenkante (31) in einer senkrecht zur Hubrichtung (15) und senkrecht zur Breitenrichtung (28) ausgerichteten Tiefenrichtung (35) mit einem Versatz (z) versetzt zueinander ausrichtbar oder ausgerichtet sind, derart, dass die Schneidkante (25) oberhalb der Matrizenbrücke (30) angeordnet ist und beim Stanzhub auf das zu bearbeitende Folienelement (12) im Bereich der Matrizenbrücke (30) trifft.

2. Stanzwerkzeug nach Anspruch 1, **dadurch gekennzeichnet, dass** die Ausrichteinrichtung (33) derart ausgebildet ist, dass die Lage der Schneidkante (25) gegenüber der positionsfesten Matrizenkante (31) ausrichtbar oder ausgerichtet ist.

3. Stanzwerkzeug nach einem der Ansprüche 1 oder 2, **dadurch gekennzeichnet, dass** die Schneidkanten (25) der Stanzmesser (20) jeweils über ihre Kantenlänge lückenlos konturiert sind.

4. Stanzwerkzeug nach einem der vorhergehenden Ansprüche, **dadurch gekennzeichnet, dass** der Versatz (z) im Bereich von 0,1 mm bis 0,5 mm liegt.

5. Stanzwerkzeug nach einem der vorhergehenden Ansprüche, **dadurch gekennzeichnet, dass** der Schneidkeil (24) des Stanzmessers (20) eine schräg zur Hubrichtung ausgerichtete erste Keilfläche (26) und eine parallel zur Hubrichtung verlaufende zweite Keilfläche (27) aufweist, die gemeinsam einen Schneidwinkel α definieren.

6. Stanzwerkzeug nach Anspruch 5, **dadurch gekennzeichnet, dass** der Schneidwinkel α im Bereich von 20° bis 30° liegt, insbesondere ungefähr 25° beträgt.

7. Stanzwerkzeug nach einem der vorhergehenden Ansprüche, **dadurch gekennzeichnet, dass** das Stanzmesser (20) an einer Sitzfläche (36) eines Messersitzes des Messerträgers (37) mittels Befestigungsmittel befestigt ist, wobei zwischen der Sitzfläche (36) und dem Stanzmesser (20) wenigstens eines der Ausrichtelemente (34) angeordnet ist.

8. Stanzwerkzeug nach Anspruch 7, **dadurch gekennzeichnet, dass** das Ausrichtelement (34) als Ausrichtscheibe ausgebildet ist.

9. Verfahren zum Perforieren von Folienelementen unter Verwendung eines Stanzwerkzeugs (11), insbesondere Stanzwerkzeugs (11) nach einem der Ansprüche 1 bis 9, wobei das Stanzwerkzeug (11 eine Stanzstempeleinheit (13) mit mehreren Messerträgern (37) aufweist, an denen jeweils ein einen sich zu einer Schneidkante (25) hin verjüngenden Schneidkeil (24) aufweisendes Stanzmesser (20) befestigt ist, und mit einer der Stanzstempeleinheit (13) zugeordneten, dieser gegenüberliegenden Matrize (14) zur Aufnahme des zu bearbeitenden Folienelements (12), wobei die Matrize (14) mehrere Matrizenkavitäten (29) aufweist, die jeweils einem der Stanzmesser (20) zugeordnet sind, wobei zwischen benachbarten Matrizenkavitäten (29) gegenüber den Matrizenkavitäten (29) erhöht ausgebildete Matrizenbrücken (30) ausgebildet sind, derart, dass zwischen Matrizenkavität (29) und Matrizenbrücke (30) eine eine Matrizenkante (31) aufweisende Matrizenstufe (32) ausgebildet ist, das Verfahren mit folgenden Schritten:
- Einbringen des zu bearbeitenden Folienelementes (12) in das Stanzwerkzeug (11), in dem das Folienelement auf die Matrize (14) gelegt und dort positioniert wird.
- Ausrichten von Schneidkante (25) und Matrizenkante (31) mittels einer wenigstens ein Ausrichtelement (34) aufweisende Ausrichteinrichtung (33) in einer senkrecht zur Hubrichtung (15) und senkrecht zur Breitenrichtung (28) ausgerichteten Tiefenrichtung (35) zur Einstellung eines Versatzes (z) zwischen Schneidkante (25) und Matrizenkante (31),
- Durchführen eines Stanzhubs, in dem die Stanzstempeleinheit (13) gegenüber der Matrize (14) zwischen einer Ausgangsposition (16) und einer Bearbeitungsposition (17) verlagert wird, wobei die Schneidkeile (24) der Stanzmesser in der Bearbeitungsposition in das zu bearbeitende Folienelement (12) im Bereich der Matrizenbrücke (30) eintauchen und entlang einer in einer senkrecht zur Hubrichtung (15) ausgerichteten Breitenrichtung (28) verlaufenden Kantenlänge der Schneidkante (25) eine Perforationslinie im Folienelement (12) erzeugen.
